# FASCICULE DE BREVET EUROPEEN

(11) **EP 0 292 394 B1**
(45) Date de publication et mention de la délivrance du brevet: **23.10.1991**
(21) Numéro de dépôt: 88401219.6
(22) Date de dépôt: 19.05.1988
(51) Int. Cl.: H01R 13/627

(54) **Connecteur électrique**
Elektrische Verbindung
Electric connector

(30) Priorité: 22.05.1987 FR 8707234
(43) Date de publication de la demande: 23.11.1988
(73) Titulaire: Société anonyme dite: LABINAL, 78190 Montigny le Bretonneux (FR)
(72) Inventeur: Léandris, Sergio, F-31150 Fenouillet (FR)
(74) Mandataire: Faber, Jean-Paul

(56) Documents cités:
- FR-A- 2 377 715
- GB-A- 2 004 424
- US-A- 4 127 314

## Description

La présente invention vise un connecteur électrique du type comportant une première partie de boîtier pourvue d'une série de canaux parallèles dans lesquels sont logés des organes de connexion femelles cylindriques et une seconde partie de boîtier pourvue d'une série de canaux parallèles dans lesquels sont guidés des organes de connexion mâles. Les organes de connexion mâles se présentent sous la forme de barreaux cylindriques et sont destinés à s'insérer dans les connecteurs femelles correspondant, tandis que les deux parties du boîtier sont destinées à se fixer l'une sur l'autre pour réaliser la connexion.

On connaît de très nombreux connecteurs de ce type, tel que celui divulgué par le document FR-A-2377715 et correspondant au préambule de la revendication 1. L'un des buts de la présente invention est de réaliser un connecteur qui soit d'un montage relativement simple et qui permet la mise en place d'une manière mécanisée des différents organes de connexion mâles ou femelles dans leur canaux respectifs.

Le connecteur objet de la présente invention est du type comportant une première partie de boîtier isolant pourvue d'une série de canaux parallèles et destiné à recevoir dans chaque canal un organe de connexion femelle cylindrique pourvu à une extrémité de moyens de fixation d'un conducteur électrique, chaque dit canal comportant une ouverture d'introduction de l'organe de connexion femelle et des moyens de retenue desdits organes de connexion femelles, et une seconde partie de boîtier isolant pourvue d'une série de canaux parallèles destinés à recevoir, chacun, un organe de connexion mâle, chaque canal comportant une ouverture d'introduction de l'organe de connexion mâle et des organes de retenue desdits organes de connexion mâles, ceux-ci étant pourvus à une extrémités de moyens de fixation d'un conducteur électrique, tandis que l'autre extrémité est terminée par un barreau cylindrique destiné à s'insérer dans un organe femelle cylindrique correspondant, l'une des deux parties de boîtier étant prolongée par une jupe destinée à recevoir l'autre partie de boîtier et des moyens de verrouillage étant prévus pour maintenir les deux parties de boîtier assemblées, ledit connecteur étant caractérisé en ce que la première partie de boîtier est constituée de deux éléments de boîtier, le premier élément comportant les canaux qui sont pourvus, à l'extrémité opposée l'extrémité d'introduction de l'organe de connexion femelle, d'une butée pour retenir l'extrémité libre dudit organe et au moins d'une saillie portée par une patte élastique et destinée à coopérer avec le bord d'une collerette tourné vers les moyens de fixation du conducteur électrique et formée à l'extrémité libre dudit organe de connexion femelle, le second élément étant formé d'un corps destiné à recevoir le premier élément avec un fond percé de trous destinés à coïncider avec les canaux, des moyens de verrouillage étant prévus pour maintenir les deux éléments assemblés, la seconde partie de boîtier étant formée de deux éléments, le premier élément comportant les canaux destinés à recevoir les organes de connexion mâles, ceux-ci comportant en un point intermédiaire de leur longueur un collet, dont une extrémité est destinée à coopérer avec le bord de trous prévus à une extrémité des canaux et destinée à être traversés par les barreaux, tandis que lesdits canaux comportent des saillies portées par des pattes élastiques et destinées à coopérer avec l'autre extrémité du collet, ce dit premier élément étant destiné à s'insérer dans une jupe du second élément, des moyens étant prévus pour assurer le verrouillage des deux dits éléments assemblés. Une telle réalisation se prête particulièrement bien à la mécanisation.

Suivant un détail constructif chaque canal du premier élément de la première partie de boîtier isolant comporte une saillie sur une paroi interne avec une rampe inclinée du côté d'une ouverture d'introduction des organes de connexion femelles, ladite saillie étant terminée par un abrupt.

Suivant encore une caractéristique constructive, chaque patte élastique de chaque canal du premier élément de la première partie de boîtier comporte une saillie conformée pour présenter du côté de l'ouverture d'introduction des organes de connexion femelles, une rampe inclinée terminée par un abrupt, ce dernier et l'abrupt de la saillie de chaque canal sont situés dans un même plan perpendiculaire à l'axe longitudinal du canal.

De préférence, chaque patte élastique du premier élément de la première partie de boîtier comporte, sur sa face tournée du côté opposé à celle pourvue de la saillie, une nervure ayant une hauteur telle que lorsque le premier élément et le second élément sont assemblés, ladite patte élastique est sollicitée en direction de l'organe de connexion femelle. Ainsi, on est assuré que l'organe de connexion femelle sera parfaitement verrouillé à l'intérieur du canal du premier élément de la première partie de boîtier.

Suivant encore une caractéristique constructive, le premier élément de la première partie de boîtier comporte sur deux côtés opposés des ergots de verrouillage, tandis que le second élément de ladite première partie est pourvue de trous destinés a recevoir lesdits ergots moyennant une déformation élastique. Ainsi lorsque le premier élément et le deuxième élément de la première partie de boîtier sont assemblés, ils ne peuvent plus être désaccouplés, ce qui constitue une sécurité pour le montage.

Suivant un détail constructif, chaque organe de connexion femelle est réalisé à partir d'une bande métallique bonne conductrice de l'électricité, convenablement découpée pour présenter à une extrémité des pattes de sertissage, une partie rectangulaire allongée dont l'extrémité libre est repliée vers l'extérieur pour former la collerette, la partie rectangulaire étant roulée pour former un conduit.

De préférence, la partie rectangulaire allongée comporte des ouvertures au droit de la ligne de pliage de la collerette pour éviter la formation de plis.

Suivant encore un détail constructif, dans la partie rectangulaire est découpée longitudinalement une lame dont l'extrémité libre est cambrée et porte contre la surface interne de la collerette. Ainsi on réalise à l'intérieur du conduit de l'organe de connexion femelle une partie en saillie élastique qui assure lorsque l'organe de connexion mâle est introduit une parfaite liaison électrique.

De préférence, la lame est pourvue d'au moins un bossage.

Pour encore améliorer la liaison électrique entre l'organe de connexion mâle et l'organe de connexion femelle, la partie rectangulaire comporte au moins un embouti longitudinal.

Suivant une caractéristique constructive, le premier élément de la seconde partie de boîtier comporte, à l'extrémité libre des pattes élastiques, du côté des canaux des saillies présentant du côté de l'ouverture d'introduction des organes de connexion mâles une rampe inclinée terminée par un abrupt.

De préférence, la jupe du second élément de la seconde partie de boîtier présente au moins une surface inclinée de manière que lors de l'introduction du premier élément dans le second élément les pattes élastiques tendent à être sollicitées en direction des organes de connexion mâles. Ainsi, on réalise un parfait verrouillage de connexion mâle dans le canal correspondant du premier élément de la seconde partie de boîtier.

De préférence, chaque organe de connexion mâle est réalisé à partir d'une bande métallique convenablement découpée pour présenter, à une extrémité, des pattes de sertissage et, à l'autre extrémité, une partie rectangulaire, entre ces deux parties s'étendant deux bandes latérales, la partie rectangulaire étant roulée pour former le barreau, tandis que les bandes latérales sont repliées à l'extérieur pour former le collet.

Enfin, le premier élément de la seconde partie de boîtier comporte sur deux côtés opposés des ergots de verrouillage, tandis que le second élément de ladite seconde partie de boîtier est pourvue de trous destinés à recevoir lesdits ergots moyennant une déformation élastique. Ainsi, lorsque le premier élément et le second élément de la seconde partie de boîtier sont assemblés, ils sont verrouillés et ne peuvent être détachés intempestivement.

L'invention va maintenant être décrite avec plus de détails en se référant à un mode de réalisation particulier donné à titre d'exemple seulement et représenté aux dessins annexés, dans lesquels:
Figure 1 est une vue en perspective montrant l'ensemble des éléments de boîtier du connecteur, selon l'invention.
Figure 2 montre en coupe longitudinale un élément de boîtier des organes de connexion femelles.
Figure 3 montre en coupe longitudinale les deux éléments de boîtier des organes de connexion femelles.
Figure 4 montre en coupe les différents éléments des figures 2 et 3 montés.
Figure 5 montre en coupe longitudinale un élément de boîtier des organes de connexion mâles.
Figure 6 montre en coupe longitudinale les deux éléments de boîtier des organes de connexion mâles.
Figure 7 montre en coupe les différents éléments des figures 5 et 6 montés.
Figure 8 montre en coupe le connecteur monté.
Figure 9 est une vue en plan en développé de l'organe de connexion femelle.
Figures 10, 11 et 12 montrent les différentes phases de réalisation de l'organe de connexion femelle.
Figure 13 est une vue en élévation montrant l'organe de connexion femelle terminé.
Figure 14 montre en plan en développé l'organe de connexion mâle.
Figures 15 et 16 sont des vues en perspective montrant les différentes phases de réalisation de l'organe de connexion mâle.
Figure 17 montre en élévation l'organe de connexion mâle terminé.

Le connecteur représenté aux figures comprend deux éléments de boîtier 1 et 2 destinés à recevoir des organes de connexion femelles 3 et deux éléments de boîtier 4 et 5 destinés à recevoir des organes de connexion mâles 6.

L'élément 1 est réalisé à partir d'un corps en matière plastique moulée présentant une série de canaux 7 destinée à recevoir chacun un organe de connexion femelle 3.

A sa partie supérieure l'élément 1 comporte une rainure 8 destinée à coopérer avec un bourrelet 9 de l'élément 2 pour constituer un système de détrompage.

Le corps 1 comporte sur deux petits côtés opposés des ergots 10 présentant un abrupt 10b et une rampe inclinée 10a.

L'élément 2 est constitué par un corps en matière plastique moulée comportant quatre parois latérales 12, 14, 15 et 16 et un fond 13.

Dans le fond 13 sont pratiqués des trous circulaires qui correspondent aux canaux 7, les parois latérales 12 et 14 comportant chacune une ouverture 18 correspondant aux ergots 10.

Dans le bourrelet 9 s'étend une barrette élastique 19 sur laquelle sont conformés un verrou 20 et un bouton 22.

Chaque canal 7 comprend une ouverture 26 destinée à l'introduction de l'organe 3 et à son autre extrémité une ouverture 27 pour permettre le passage de l'organe de connexion mâle correspondant 6.

Dans chaque canal 7 est disposé sur une paroi interne une saillie 23 comportant du côté de l'ouverture d'introduction une rampe 23a et de l'autre côté un abrupt 23b.

L'ouverture 27 est bordée par deux butées 24 dont les extrémités libres sont en forme d'arc et disposées sur un cercle ayant un diamètre sensiblement correspondant à celui de l'organe mâle 6.

Dans les parois de l'élément 1 correspondant à chaque canal 7 et qui sont opposées à celles pourvues des saillies 23 sont pratiquées des fentes 31 qui déterminent des pattes élastiques 29, celles-ci comportant sur leur face externe une nervure longitudinale 30 et sur leur face interne une saillie 33 conformée pour présenter du côté de l'ouverture 26 une rampe 33a et du côté de l'ouverture 27 un abrupt 33b.

Les abrupts 33b et 23b sont situés dans un même plan perpendiculaire à l'axe longitudinal des canaux 7 et à une certaine distance des butées 24.

L'organe de connexion femelle 3 est représenté en détail aux figures 9 à 12 et est réalisé à partir d'une plaque métallique bonne conductrice de l'électricité et présentant une certaine élasticité.

L'organe 3 est découpé pour présenter deux pattes de sertissage 42 d'un conducteur électrique, deux pattes de sertissage 43 de la gaine isolante du conducteur électrique, une partie rectangulaire allongée 50 dont un petit côté 47 opposé aux pattes de sertissage 43 est légèrement évasé.

Dans la partie 50 est pratiquée une ouverture 49 dans laquelle s'étend une lame 40 pourvue d'un bossage 48, ladite partie 50 comportant des emboutis longitudinaux 41, et la lame 40 étant cambrée à son extrémité 46.

L'organe de connexion femelle 3 (voir figures 10, 11 et 12) est réalisé en repliant vers l'extérieur l'extrémité 47 pour former une collerette 51. L'ensemble est ensuite roulé (voir figure 12) afin de former un conduit 52.

La partie cambrée 46 vient porter contre la collerette 51 de sorte que la lame 40 est légèrement en saillie dans le conduit 52.

Comme on le voit aux figures 2, 3 et 4, l'organe de connexion 3 reçoit un conducteur 55 qui est serti entre les pattes 42 et dont la gaine isolante 56 est enserrée entre les pattes 43, ledit organe étant engagé dans un canal 7 afin que la collerette 51 vienne porter contre les butées 24, tandis que les abrupts 23b et 33b viennent coopérer avec l'extrémité 47.

Ainsi les organes de connexion femelles 3 sont maintenus dans les canaux 7. L'élément de boîtier 1 est ensuite engagé dans l'élément de boîtier 2 jusqu'à ce que les ergots 10 s'insèrent dans les trous 18. L'engagement des ergots 10 s'effectue moyennant une légère déformation élastique des éléments de boîtier 1 et 2 et est facilité par les rampes inclinées 10a. Lorsque les ergots sont verrouilés les deux éléments de boîtier 1 et 2 ne peuvent plus être séparés.

La nervure 30 des pattes 29 peut avoir une hauteur telle que lorsque l'élément 1 est engagé dans l'élément 2 les pattes 29 sont sollicitées pour être déplacées en direction des parois pourvues des saillies 23 de sorte que les organes 3 sont parfaitement verrouillés dans les canaux 7.

Afin d'éviter la formation de plis le long de la ligne de pliage de la collerette 51, on peut prévoir des petites fentes ou ouvertures 53.

L'élément de boîtier 5 est formé d'un corps en matière plastique moulé présentant une série de canaux 60 destinés à recevoir chacun un organe mâle 6, chaque canal 60 comportant une ouverture d'introduction 61 de l'organe 6 et une paroi d'extrémité 63 percée d'un trou 62 à travers lequel s'insère ledit organe 6.

Chaque canal 60 comporte une ouverture 64 au voisinage de la paroi d'extrémité 63 et ledit élément de boîtier 5 est réalisé afin de présenter pour chaque canal 60 une patte élastique 65 dont l'extrémité libre comporte sur sa face interne une saillie 66 avec une rampe inclinée 66a et un abrupt 66b. En regard de chaque patte élastique 65, il est prévu une saillie 67.

L'élément de boîtier 5 sur deux côtés opposés est pourvu d'un ergot 68 avec une rampe 68a et un abrupt 68b.

L'organe de connexion électrique mâle 6 est représenté en détail aux figures 14 à 17. Cet organe est réalisé à partir d'une bande métallique, bonne conductrice de l'électricité et découpée pour présenter une partie terminale rectangulaire 71 dont une extrémité 75 présente un bord découpé avec des fentes 76, tandis que l'autre extrémité présente deux bandes latérales 72, des pattes de sertissage 73 et 74 étant prévues après les bandes latérales 72.

Comme le montre les figures 15 et 16, l'organe est réalisé en roulant la partie 71 afin d'obtenir un barreau cylindrique avec une extrémité libre arrondie. Les bandes latérales 72 sont repliées à l'extérieur du barreau pour former un collet 78 dont une extrémité est légèrement évasée.

Entre les pattes 73 est serti un conducteur 80 dont la gaine 81 est enserrée entre les pattes 74. L'organe 6 est engagé dans un canal correspondant 60 et traverse par sa partie terminale le trou 62 et vient buter contre la paroi d'extrémité 63, par l'extrémité correspondant du collet 78, tandis que l'autre extrémité évasée de celui-ci est retenu par l'abrupt 66b de la saillie 66. Il est prévu des moyens de détrompage afin que l'élément de boîtier 5 ne puisse être engagé dans la jupe 96 que suivant une position déterminée.

L'élément de boîtier 4 (voir figures 1, 6 et 7) comprend une cloison interne 84 percée de trous 85 destinés à être traversés par les parties terminales des organes mâles 6, d'un côté de cette cloison s'étendant une jupe 86 dont les dimensions internes correspondent aux dimensions externes de l'élément 5. Cette jupe 86 comporte deux côtés opposés 90 pourvus de trous 87 correspondant aux ergots 68, tandis que les deux autres côtés 91 comportent une partie 92 légèrement plus étroite, adjacente à la cloison 84 et correspondant aux parties de l'élément 5 pourvu des ouvertures 64. Les côtés 91 vont en s'évasant vers l'extrémité libre de la jupe 86.

Lorsqu'on insère l'élément 5 dans la jupe 86 de l'élément 4, les parois inclinées 91 de celle-ci tendent à presser les pattes 65 contre les organges mâles 6 de sorte qu'on est assuré du verrouillage desdits organes dans les canaux 60.

Du côté opposé à la jupe 86, l'élément de boîtier 4 est prolongé par une jupe 95 dont les dimensions internes correspondent aux dimensions externes de l'élément 2 de manière recevoir celui-ci. La jupe 95 est pourvue sur une paroi 96 d'un trou 97 destiné à recevoir le verrou 20. Il est prévu des moyens de détrompage afin que les éléments 2 et 4 ne puissent être assemblés que dans une seule position.

Le connecteur peut facilement être ouvert, il suffit d'appuyer sur le bouton 22 pour dégager le verrou 20 de l'ouverture 97, les éléments 2 et 4 pouvant ainsi être séparés.

La lame 40 et les emboutis 41 forment des parties en saillie à l'intérieur du conduit de l'organe femelle 3, de sorte que l'organe mâle 6 s'engage légèrement à force et qu'ainsi on est assuré d'une bonne liaison électrique.

## Revendications

1. Connecteur électrique du type comportant une première partie de boîtier isolant pourvue d'une série de canaux parallèles (7) et destiné à recevoir, dans chaque canal un organe de connexion femelle cylindrique (3) pourvu à une extrémité de moyens de fixation d'un conducteur électrique, chaque dit canal comportant une ouverture d'introduction de l'organe de connexion femelle et des moyens de retenue desdits organes de connexion femelles (3), et une seconde partie de boîtier isolant pourvue d'une série de canaux parallèles (60) destinés à recevoir, chacun, un organe de connexion mâle (6), chaque canal comportant une ouverture d'introduction de l'organe de connexion mâle et des organes de retenue desdits organes de connexion mâles, ceux-ci étant pourvus à une extrémité de moyens de fixation d'un conducteur électrique, tandis que l'autre extrémité est terminée par un barreau cylindrique destiné à s'insérer dans un organe femelle cylindrique (3) correspondant, l'une des deux parties de boîtier étant prolongée par une jupe (95) destinée à recevoir l'autre partie de boîtier et des moyens de verrouillage (20, 22, 97) étant prévus pour maintenir les deux parties de boîtier assemblées, caractérisé en ce que la première partie de boîtier est constituée de deux éléments de boîtier (1 et 2), le premier élément (1) comportant les canaux (7) qui sont pourvus, à l'extrémité opposée à l'extrémité d'introduction de l'organe de connexion femelle (3),d'une butée (24) pour retenir l'extrémité libre dudit organe (3) et au moins d'une saillie (33) portée par une patte élastique (29) et destinée à coopérer avec le bord d'une collerette (51) tourné vers les moyens de fixation du conducteur électrique et formée à l'extrémité libre dudit organe de connexion femelle (3), le second élément (2) étant formé d'un corps destiné à recevoir le premier élément avec un fond (13) percé de trous (17) destinés à coïncider avec les canaux (7) des moyens de verrouillage (10,18) étant prévus pour maintenir les deux éléments assemblés, la seconde partie de boîtier étant formée de deux éléments (4 et 5), le premier élément (5) comportant les canaux (60) destinés à recevoir les organes (6) de connexion mâles, ceux-ci comportant en un point intermédiaire de leur longueur un collet (78), dont une extrémité est destinée à coopérer avec le bord de trous (62) prévus à une extrémité des canaux (60) et destinés à être traversés par les barreaux, tandis que lesdits canaux (60) comportent des saillies (66) portées par des pattes élastiques (65) et destinées à coopérer avec l'autre extrémité du collet (78), ce dit premier élément (5) étant destiné à s'insérer dans une jupe (86) du second élément (4), des moyens (68, 87) étant prévus pour assurer le verrouillage des deux dits éléments assemblés.

2. Connecteur électrique, selon la revendication 1, caractérisé en ce que chaque canal (7) du premier élément (1) de la première partie de boîtier isolant comporte une saillie (23) sur une paroi interne avec une rampe inclinée (23a) du côté d'une ouverture d'introduction des organes de connexion femelles (3), ladite saillie étant terminée par un abrupt (23b).

3. Connecteur électrique, selon les revendications 1 et 2, caractérisé en ce que chaque patte élastique (29) de chaque canal (7) du premier élément de la première partie de boîtier comporte une saillie (33) conformée pour présenter du côté de l'ouverture d'introduction des organes de connexion femelles (3), une rampe inclinée (33a) terminée par un abrupt (33b), ce dernier et l'abrupt (23b) de la saillie de chaque canal (7) sont situés dans un même plan perpendiculaire à l'axe longitudinal du canal (7).

4. Connecteur électrique, selon les revendications 1, 2 et 3, caractérisé en ce que chaque patte élastique (29) du premier élément (1) de la première partie de boîtier comporte sur sa face tournée du côté opposé à celle pourvue de la saillie (33) une nervure 30 ayant une hauteur telle que lorsque le premier élément (1) et le second élément (2) sont assemblés ladite patte élastique (29) est sollicitée en direction de l'organe de connexion femelle (3).

5. Connecteur électrique, selon la revendication 1, caractérisé en ce que le premier élément (1) de la première partie de boîtier comporte sur deux côtés opposés des ergots de verrouillage (10), tandis que le second élément (2) de ladite première partie est pourvue de trous (18) destinés à recevoir lesdits ergots moyennant une déformation élastique.

6. Connecteur électrique, selon la revendication 1, caractérisé en ce que chaque organe de connexion femelle (3) est réalisé à partir d'une bande métallique bonne conductrice de l'électricité, convenablement découpée pour présenter à une extrémité des pattes de sertissage (42, 43), une partie rectangulaire allongée dont l'extrémité libre est repliée vers l'extérieur pour former la collerette (51), la partie rectangulaire étant roulée pour former un conduit.

7. Connecteur électrique, selon la revendication 6, caractérisé en ce que la partie rectangulaire allongée comporte des ouvertures (53) au droit de la ligne de pliage de la collerette (51).

8. Connecteur électrique, selon la revendication 6, caractérisé en ce que dans la partie rectangulaire est découpée longitudinalement une lame (40) dont l'extrémité libre est cambrée (46) et porte contre la surface interne de la collerette (51).

9. Connecteur électrique, selon la revendication 8, caractérisé en ce que la lame (40) est pourvue d'au moins un bossage.

10. Connecteur électrique, selon les revendications 8 et 9, caractérisé en ce que la partie rectangulaire (50) comporte au moins un embouti longitudinal.

11. Connecteur électrique, selon la revendication 1, caractérisé en ce que le premier élément (5) de la seconde partie de boîtier comporte à l'extrémité libre des pattes élastiques (65), du côté des canaux (60) des saillies (66) présentant du côté de l'ouverture d'introduction des organes de connexion mâles (6) une rampe inclinée (66a) terminée par un abrupt (66b).

12. Connecteur électrique, selon les revendications 1 et 11, caractérisé en ce que la jupe (86) du second élément (4) de la seconde partie de boîtier présente au moins une surface inclinée de manière que lors de l'introduction du premier élément (5) dans le second élément les pattes élastiques (65) tendent à être sollicitées en direction des organes de connexion mâles (6).

13. Connecteur électrique, selon la revendication 1, caractérisé en ce que chaque organe de connexion mâle (6) est réalisé à partir d'une bande métallique convenablement découpée pour présenter à une extrémité des pattes de sertissage (73, 74) et à l'autre extrémité une partie rectangulaire (71), entre ces deux parties s'étendant deux bandes latérales (72), la partie rectangulaire (71) étant roulée pour former le barreau, tandis que les bandes latérales (72) sont repliées à l'extérieur pour former le collet (78).

14. Connecteur électrique, selon la revendication 1, caractérisé en ce que le premier élément (5) de la seconde partie de boîtier comporte sur deux côtés opposés des ergots de verrouillage (68), tandis que le second élément (4) de ladite seconde partie de boîtier est pourvue de trous (87) destinés à recevoir lesdits ergots moyennant une déformation élastique.

## Patentansprüche

1. Elektrischer Verbinder aufweisend einen ersten isolierenden Gehäuseteil, der mit einer Reihe paralleler Kanäle (7) versehen und dazu bestimmt ist, in jedem Kanal ein zylindrisches, steckbuchsenartiges Verbindungsorgan (3) aufzunehmen, das an einem Ende mit Mitteln zur Befestigung eines elektrischen Leiters versehen ist, wobei jeder genannte Kanal eine Einführöffnung für das steckbuchsenartige Verbindungsorgan und Mittel zum Festhalten der genannten steckbuchsenartigen Verbindungsorgane (3) besitzt, und der einen zweiten isolierenden Gehäuseteil aufweist, der mit einer Reihe paralleler Kanäle (60) versehen ist, von denen jeder für die Aufnahme eines stiftartigen Verbindungsorganes (6) bestimmt ist, wobei jeder Kanal eine Einführöffnung für das stiftartige Verbindungsorgan sowie Mittel zum Festhalten genannter stiftartiger Verbindungsorgane aufweist, welche an einem Ende mit Mitteln zum Befestigen eines elektrischen Leiters versehen sind, während das andere Ende in einem zylindrischen Stift endet, der zum Einstecken in ein entsprechendes zylindrisches steckbuchsenartiges Organ (3) bestimmt ist, wobei einer der beiden Gehäuseteile durch ein glockenartiges Teil (95) verlängert ist, das zum Aufnehmen des anderen Gehäuseteiles bestimmt ist, und wobei Verriegelungsmittel (20, 22, 97) vorgesehen sind, um die beiden Gehäuseteile zusammenzuhalten, dadurch gekennzeichnet, daß der erste Gehäuseteil aus zwei Gehäuseelementen (1 und 2) gebildet ist, daß das erste Element (1) die Kanäle (7) aufweist, die an dem zu dem Einführende des steckbuchsenartigen Verbindungsorganes (3) entgegengesetzten Ende mit einem Anschlag (24) zum Halten des freien Endes des genannten Organes (3) und mit zumindest einem Vorsprung (33) versehen sind, der von einer elastischen Lasche (29) getragen und dazu bestimmt ist, mit dem dem Befestigungsmittel des elektrischen Leiters zugekehrten Rand eines Bundes (51) zusammenzuwirken, der am freien Ende des genannten steckbuchsenartigen Verbindungsorganes (3) ausgebildet ist, daß das zweite Element (2) aus einem Körper gebildet ist, der für die Aufnahme des ersten Elementes bestimmt ist, mit einem Boden (13), der von Öffnungen (17) durchbrochen ist, die dazu bestimmt sind, mit den Kanälen (7) zu fluchten, daß Verriegelungsmittel (10, 18) vorgesehen sind, um die beiden Elemente zusammenzuhalten, daß der zweite Gehäuseteil aus zwei Elementen (4 und 5) gebildet ist, daß das erste Element (5) die Kanäle (60) aufweist, die zur Aufnahme'der stiftartigen Verbindungsorgane (6) bestimmt sind, welche an einer innerhalb ihrer Länge gelegenen Stelle einen Bund (78) besitzen, dessen eines Ende für das Zusammenwirken mit dem Rand von Öffnungen (62) bestimmt ist, die am einen Ende der Kanäle (60) vorgesehen und dazu bestimmt sind, von den Stiften durchgriffen zu werden, während die genannten Kanäle (60) Vorsprünge (66) aufweisen, die von elastischen Laschen (65) getragen und dazu bestimmt sind, mit dem anderen Ende des Bundes (78) zusammenzuwirken, daß dieses genannte erste Element (5) dazu bestimmt ist, in ein glockenartiges Teil (86) des zweiten Elementes (4) eingesetzt zu werden, und daß Mittel (68, 87) vorgesehen sind, um die Verriegelung der beiden genannten, zusammengesetzten Elemente sicherzustellen.

2. Elektrischer Verbinder nach Anspruch 1, dadurch gekennzeichnet, daß jeder Kanal (7) des ersten Elementes (1) des ersten isolierenden Gehäuseteiles an einer inneren Wandung einen Vorsprung (23) mit einer geneigten Rampe (23a) auf der Seite einer Einführöffnung für die steckbuchsenartigen Verbindungsorgane (3) aufweist, und daß der genannte Vorsprung in einem Absatz (23b) endet.

3. Elektrischer Verbinder nach den Ansprüchen 1 und 2, dadurch gekennzeichnet, daß jede elastische Lasche (29) jedes Kanals (7) des ersten Elementes des ersten Gehäuseteiles einen Vorsprung (33) aufweist, der so geformt ist, daß er auf der Seite der Einführöffnung für die steckbuchsenartigen Verbindungsorgane (3) eine geneigte Rampe (33a) aufweist, die in einem Absatz (33b) endet, und daß letztere und der Absatz (23b) des Vorsprunges jedes Kanals (7) in der gleichen Ebene gelegen sind, die sich senkrecht zur Längsachse des Kanals (7) erstreckt.

4. Elektrischer Verbinder nach den Ansprüchen 1, 2 und 3, dadurch gekennzeichnet, daß jede elastische Lasche (29) des ersten Elementes (1) des ersten Gehäuseteiles auf seiner Seite, die von der Seite abgewandt ist, welche mit dem Vorsprung (33) versehen ist, eine Rippe (30) aufweist, die eine solche Höhe hat, daß, wenn das erste Element (1) und das zweite Element (2) zusammengesetzt sind, die genannte elastische Lasche (29) in Richtung auf das steckbuchsenartige Verbindungsorgan (3) hin belastet ist.

5. Elektrischer Verbinder nach Anspruch 1, dadurch gekennzeichnet, daß das erste Element (1) des ersten Gehäuseteiles an zwei zueinander entgegengesetzten Seiten Verriegelungsnocken (10) aufweist, während das zweite Element (2) des genannten ersten Teiles mit Öffnungen (18) versehen ist, die dazu bestimmt sind, die genannten Nocken vermittels einer elastischen Verformung aufzunehmen.

6. Elektrischer Verbinder nach Anspruch 1, dadurch gekennzeichnet, daß jedes steckbuchsenartige Verbindungsorgan (3) aus einem elektrisch gut leitenden Metallstreifen gefertigt ist, der in passender Weise zugeschnitten ist, um am einen Ende Quetschverbinderlappen (42, 43) und einen länglichen rechteckigen Teil zu bilden, dessen freies Ende nach außen umgefaltet ist, um den Bund (51) zu bilden, und daß der rechteckige Teil zur Bildung einer Röhre rundgebogen ist.

7. Elektrischer Verbinder nach Anspruch 6, dadurch gekennzeichnet, daß der langgestreckte rechteckige Teil Öffnungen (53) längs der Faltlinie des Bundes (51) aufweist.

8. Elektrischer Verbinder nach Anspruch 6, dadurch gekennzeichnet, daß in dem rechteckigen Teil eine Lamelle (40) längsverlaufend ausgeschnitten ist, deren freies Ende (46) gewölbt ist und an der Innenfläche des Bundes (51) anliegt.

9. Elektrischer Verbinder nach Anspruch 8, dadurch gekennzeichnet, daß die Lamelle (40) mit zumindest einem Höcker versehen ist.

10. Elektrischer Verbinder nach den Ansprüchen 8 und 9, dadurch gekennzeichnet, daß der rechteckige Teil (50) zumindest eine längsverlaufende Vertiefung aufweist.

11. Elektrischer Verbinder nach Anspruch 1, dadurch gekennzeichnet, daß das erste Element (5) des zweiten Gehäuseteiles am freien Ende elastische Lappen (65) mit auf der Seite der Kanäle (60) befindlichen Vorsprüngen (66) aufweist, die auf der Seite der Einführöffnung für die stiftartigen Verbindungsorgane (6) eine geneigte Rampe (66a) bilden, die in einem Absatz (66b) endet.

12. Elektrischer Verbinder nach den Ansprüchen 1 und 11, dadurch gekennzeichnet, daß das glockenartige Teil (86) des zweiten Elementes (4) des zweiten Gehäuseteiles zumindest eine Fläche aufweist, die in der Weise geneigt ist, daß beim Einsetzen des ersten Elementes (5) in das zweite Element die elastischen Lappen (65) dazu neigen, in Richtung auf das stiftartige Verbindungsorgan (6) belastet zu werden.

13. Elektrischer Verbinder nach Anspruch 1, dadurch gekennzeichnet, daß jedes stiftartige Verbindungsorgan (6) aus einem Metallstreifen hergestellt ist, der passend zugeschnitten ist, um an einem Ende Quetschverbinderlappen (73, 74) und am anderen Ende einen rechteckigen Teil (71) zu bilden, daß sich zwischen diesen beiden Teilen zwei seitliche Bänder (72) erstrecken, daß der rechteckige Teil (71) rundgebogen ist, um den Stift zu bilden, und daß die seitlichen Bänder (72) nach außen umgefaltet sind, um den Bund (78) zu bilden.

14. Elektrischer Verbinder nach Anspruch 1, dadurch gekennzeichnet, daß das erste Element (5) des zweiten Gehäuseteilesan zwei zueinander entgegengesetzten Seiten Verriegelungsnocken (68) aufweist, während das zweite Element (4) des genannten zweiten Gehäuseteiles mit Öffnungen (87) versehen ist, die dazu bestimmt sind, die genannten Nocken vermittels einer elastischen Verformung aufzunehmen.

## Claims

1. An electrical connector of the type including a first insulating case portion provided with a series of parallel channels (7) and intended for receiving in each channel one cylindrical female connector member (3) provided at one end with means of attachment to an electrical conductor, each said channel including an opening for introducing the female connector member and means of retaining the said female connector members (3), and a second insulating case portion provided with a series of parallel channels (60) each of which is intended for receiving one male connector member (6) and each including an opening for introducing the male connector member and members for retaining the said male connector members, the latter being provided at one end with means of attachment to an electrical conductor whilst the other end terminates in a cylindrical rod intended for being inserted into a corresponding cylindrical female member (3), one of the two case portions being prolonged by a skirt (95) intended for receiving the other case portion and locking means (20, 22, 97) being provided for keeping the two case portions assembled, characterized in that the first case portion consists of two case elements (1 and 2), the first element (1) including the channels (7) which at the end remote from the end for introducing the female connector member (3) are provided with a stop (24) for retaining the free end of the said member (3) and at least one projection (33) carried by an elastic foot (29) and intended for cooperating with the edge of a collar pointing towards the means of attachment of the electrical conductor and formed at the free end of the said female connector member (3), the second element (2) being formed by a body intended for receiving the first element and having an end (13) pierced with holes (17) intended for coinciding with the channels (7), locking means (10, 18) being provided for keeping the two elements assembled, the second case portion being formed of two elements (4 and 5), the first element (5) including the channels (60) intended for receiving the rule connector members (6), each of the latter having at an intermediate point in its length a collar (78) one end of which is intended for cooperating with the edge of a hole (62) provided at one end of the respective channel (60) and intended for the rod to pass through, whilst the said channels (60) include projections carried by elastic feet (65) and intended for cooperating with the other ends of the collars (78), this said first element (5) being intended for being inserted in a skirt (86) on the second element (4), means (68, 87) being provided for ensuring locking of the said two elements when assembled.

2. An electrical connector as in Claim 1, characterized in that each channel (7) in the first element (1) of the first insulating case portion includes a projection (23) from one inner wall with a ramp (23a) which slopes towards an opening for introducing the female connector members (3), the said projection terminating in a sharp step (23b).

3. An electrical connector as in Claims 1 and 2, characterized in that each elastic foot (29) in each channel (7) in the first element of the first case portion includes a projection (33) shaped to present towards the opening for introducing the female connector members (3) a sloping ramp (33a) terminating in a sharp step (33b), the latter and the sharp step (23b) on the projection in each channel (7) being situated in one and the same plane perpendicular to the longitudinal axis of the channel (7).

4. An electrical connector as in Claims 1, 2 and 3, characterized in that each elastic foot (29) in the first element (1) of the first case portion includes on the face of it turned away from that provided with the projection (33) a rib (30) having a height such that when the first element (1) and the second element (2) are assembled the said elastic foot (29) is forced in the direction of the female connector member (3).

5. An electrical cannector as in Claim 1, characterized in that the first element (1) of the first case portion includes on two opposite sides locking-lugs (10), whilst the second element (2) of the said first portion is provided with holes (18) intended far receiving the said lugs by means of elastic deformation.

6. An electrical connector as in Claim 1, characterized in that each female connector member (3) is produced from a strip of metal of good electrical conductivity, suitably cut away to exhibit at one end feet (42, 43) far crimping aDd an elongated rectangular portion the free end of which is folded back towards the outside to form the collar (51), the rectangular portion being rolled to form a tube.

7. An electrical connector as in Claim 6, characterized in that the elongated rectangular portion includes openings (53) at right angles to the line of fold of the collar (51).

8. An electrical connector as in Claim 6, characterized in that in the rectangular portion a blade (40) is cut out longitudinally, the free end of which is bent (46) and bears against the inner surface of the collar (51).

9. An electrical connector as in Claim 8, characterized in that the blade (40) is provided with at least one boss

10. An electrical connector as in Claims 8 and 9, characterized in that the rectangular portion (50) includes at least one longitudinal boss.

11. An electrical connector as in Claim 1, characterized in that the first element (5) of the second case portion includes at the free end of each elastic foot (65) on the side next the channel (60) a projection (66) which exhibits towards the opening for introducing the male connector member (6) a sloping ramp (66a) which terminates in a sharp step (66b).

12. An electrical connector as in Claims 1 and 11, characterized in that the skirt (86) of the second element (4) of the second case portion exhibits at least one surface inclined so that upon introducing the first element (5) into the second element the elastic feet (65) tend to be forced in the direction of the male connector members (6).

13. An electrical connector as in Claim 1, characterized in that each male connector member (6) is produced from a metal strip suitably cut away to exhibit at one end feet (73, 74) for crimping and at the other end a rectangular portion (71) with two lateral strips (72) extending between these two portions, the rectangular portion (71) being rolled to form the rod, whilst the lateral strips (72) are folded back towards the outside to form the collar (78).

14. An electrical connector as in Claim 1, characterized in that the first element (5) of the second case portion includes on two opposite sides locking-lugs (68), whilst the second element (4) of the said second case portion is provided with holes (87) intended for receiving the said lugs by means of elastic deformation.
